# FASCICULE DE BREVET EUROPEEN

(11) **EP 0 042 809 B1**
(45) Date de publication et mention de la délivrance du brevet: **12.09.1984**
(21) Numéro de dépôt: 81420093.7
(22) Date de dépôt: 22.06.1981
(51) Int. Cl.: E06B 9/14

(54) **Lame pour la réalisation de portes de meubles, rideaux, volets ou similaires**
Lamelle für die Herstellung von Möbeltüren, Vorhängen, Fensterladen oder dgl.
Slat for the construction of furniture doors, curtains, shutters and the like

(30) Priorité: 25.06.1980 FR 8014473
(43) Date de publication de la demande: 30.12.1981
(73) Titulaire: SOCIETE D'EXPLOITATION DES ETABLISSEMENTS JEC, Quincieux, Rhône (FR)
(72) Inventeur: Herr, Pierre-Christian, Montanay Rhône (FR)
(74) Mandataire: Maureau, Philippe

## Description

La présente invention a pour objet une lame pour la réalisation de portes de meubles, rideaux, volets ou similaires.

Il est très pratique d'équiper les meubles et notamment les meubles de bureaux de portes à rideaux, c'est-à-dire de portes comportant une pluralité de lames articulées les unes sur les autres, et susceptibles, soit d'être situées dans un même plan en position fermée, soit de subir un enroulement en partie basse ou en partie haute du meuble pour dégager l'ouverture centrale, ou encore en partie basse et en partie haute. L'intérêt d'un tel agencement réside dans le fait qu'en position ouverte, la ou les portes ne débordent pas du meuble, ce qui procure un gain de place, et permet, en période de travail, de les laisser en position ouverte sans que celles-ci ne constituent une gêne.

Un tel meuble est par exemple conforme à celui représenté à la figure 1 du desin schématique annexé, représentant une armoire 2 comportant une porte réalisée à partir de deux panneaux, respectivement supérieur 3 et inférieur 4, se fermant dans un plan horizontal à mi-hauteur, chacun des panneaux étant constitué de lames 5 articulées les unes sur les autres.

Les lames entrant dans la constitution de telles portes peuvent être réalisées de différentes façons. Selon une première possibilité, il s'agit de lames en bois collées sur une bande textile formant support et permettant l'articulation de l'ensemble. Une autre possibilité consiste à utiliser des lames métalliques réunies les unes aux autres par des axes, ou encore des lames en matière plastique conformées de manière telle qu'un de leurs bords présente une languette arrondie, tandis que leur bord opposé comporte une rainure de forme complémentaire. L'engagement d'une languette d'une lame dans la rainure d'une lame adjacente assure à la fois la tenue et l'articulation des deux lames l'une relativement à l'autre.

Si les lames en matière synthétique donnent entière satisfaction, en ce qui concerne leur mode de fonctionnement, et notamment l'absence de bruit lors de la manoeuvre des portes, elles présentent l'inconvénient d'être d'un prix de revient très élevé, en raison du coût des matières premières les constituant.

De telles lames sont également utilisées pour d'autres applications telles que la réalisation de rideaux ou de volets.

Il est donc plus intéressant financièrement pour une personne disposant d'un matériel permettant de travailler les tôles, de réaliser les portes à partir de lames métalliques.

Le brevet US 3.437.126 concerne une lame pour porte de meuble, du type énoncé dans le préambule de la revendication 1. Cette lame est réalisée à partir d'un profilé métallique ouvert, de section en U, dont l'aile supérieure horizontale présente un prolongement vertical vers le haut, et dont l'aile inférieure horizontale est prolongée par des crochets en forme d'équerres, aptes à pénétrer chacun dans une lumière ménagée dans le profilé situé immédiatement endessous, à la jonction de l'aile supérieure et du prolongement vertical de celle-ci.

Ces lames présentent l'inconvénient de posséder des parties en saillie à l'intérieur du meuble, susceptibles d'accrocher les éléments contenus dans celui-ci, et en outre de laisser un certain jeu vertical entre les lames, engendrant un bruit important en période de manoeuvre du rideau, lors des «tombées» successives des lames les unes sur les autres.

Le brevet FR 1.511.068 décrit un volet à lames métalliques assemblées et articulées les unes sur les autres. Chaque lame est constituée par une bande métallique repliée sur elle-même de façon que les grandes faces soient jointives sur la presque totalité de la hauteur, avec ménagement de crochets et d'ouvertures correspondantes ménagés respectivement à proximité des bords inférieur et supérieur de la lame. Cette structure n'assure pas une bonne tenue verticale des lames les unes relativement aux autres, ce qui se traduit par un bruit de fonctionnement important.

Le brevet FR. 1 213 885 concerne un volet à lames tubulaires en matière synthétique, assemblées les unes aux autres par des crochets indépendants situés sensiblement dans le plan médian longitudinal des lames.

Les crochets ou agrafes d'assemblage font saillie de l'une des petites faces d'une lame. Dans la face en regard de la lame adjacente sont ménagées des lumières longitudinales, dont le nombre correspond au nombre de crochets,chaque lumière ayant une longueur égale à celle d'une agrafe, et étant décalée par rapport à celle-ci d'une longueur sensiblement égale à celle de la zone de liaison entre une agrafe et la lame. Les agrafes d'une lame sont engagées dans les fentes correspondantes d'une lame adjacente, les deux lames ayant subi un décalage axial, après quoi les deux lames sont ramenées en alignement afin que la partie en débord de chaque agrafe soit à l'intérieur de la lame adjacente et derrière la paroi de celle-ci.

Ces lames sont coûteuses à réaliser et à assembler, et présentent en outre l'inconvénient de subir un déplacement axial les unes relativement aux autres, lors des manoeuvres du volet.

La présente invention vise à fournir une lame métallique pour la réalisation de portes, remédiant à ces inconvénients.

Cette lame est du type comprenant, d'une part, des languettes en forme d'agrafes faisant saillie sur la petite face de la lame formant le bord inférieur et d'autrepart, des lumières longitudinales ménagées sur le bord supérieur de ladite lame et qui sont aptes à recevoir les languettes en forme d'agrafes précitées de la lame située immédiatement au-dessus, afin de réaliser l'accrochage et l'articulation des deux lames considérées, selon l'invention, cette lame forme un élément tubulaire de section sensiblement rectangulaire, les deux bords parallèles de la bande métallique à partir de laquelle elle est réalisée étant jointifs et étant situés au niveau d'un angle de la lame tournée vers l'intérieur du meuble, les languettes en forme d'agrafes étant constituées par le prolongement de la grade face de la lame tournée vers l'intérieur du meuble, les lumières longitudinales étant ménagées dans l'autre petite face de la lame correspondant à son bord supérieur, à proximité de la grande face de la lame prolongée par les agrafes, chaque lumière ayant une longueur égale à celle d'une agrafe et étant décalée par rapport à celle-ci du côté de la zone de liaison entre l'agrafe et la lame, d'une longueur sensiblement égale à la longueur de ladite zone.

D'un point de vue pratique, les agrafes d'une lame sont engagées dans les fentes en regard d'une lame adjacente, les deux lames ayant un léger décalage axial, après quoi les deux lames sont ramenées en alignement, de telle sorte que la partie en débord de chaque agrafe soit à l'intérieur de la lame adjacente, et derrière la paroi de celle-ci. Cette solution assure la tenue des lames les unes relativement aux autres, tout en permettant leur articulation en vue de leur escamotage en position ouverte de la porte, sans nécessiter de pièces intermédiaires.

Le montage ainsi réalisé assure une très bonne tenue des lames les unes relativement aux autres, évitant qu'elles se heurtent lors de la manoeuvre du rideau qu'elles constituent. En outre le fait que les lames soient tubulaires assure une excellente présentation de celles-ci, sur leurs deux faces, sans aucune partie en saillie risquant d'accrocher les dossiers ou autres objets contenus dans le meuble équipé de ce rideau, et permet le ménagement d'un volume creux pouvant recevoir des mousses ignifuges et/ou insonori- santes.

Un procédé de fabrication de cette lame consiste à réaliser tout d'abord la coupe à la longueur de la bande métallique destinée à la formation d'une lame, à réaliser par poinçonnage, grugeage et lumièrage les languettes en forme d'agrafes au niveau de l'un des bords de la bande, les lumières orientées longitudinalement à la bande, et les découpes d'extrémité, puis à procéder à la mise en forme de la lame par plusieurs emboutissages successifs, assurant la formation de plis longitudinaux dont l'un est ménagé à proximité de la série de lumières, et qui sont réalisés de façon que les deux bords paralléles de la bande métalique à partir de laquele la lame est réalisée soient jointifs et situés à un angle de ladite lame.

De toute façon, l'invention sera bien comprise à l'aide de la description qui suit en référence au dessin schématique annexé représentant, à titre d'exemple non limitatif, une forme d'exécution de cette lame:
Figure 2 est une vue en perspective de l'arrière d'une extrémité d'une lame;
Figure 3 est une vue en coupe transversale selon la ligne 3-3 de figure 2;
Figure 4 est une vue en coupe transversale de plusieurs lames en position assemblée;
Figure 5 est une vue en plan du flan à partir duquel est réalisée une lame;
Figure 6 est une vue en plan du même flan avant sa mise sous la forme d'un profilé;
Figures 7, 8 et 9 sont trois vues schématiques correspondant à trois phases du procédé de mise en forme du profilé constitutif d'une lame.

Chaque lame 5 constitutive de la porte se présente sous forme d'un profilé métallique de section générale rectangulaire présentant, faisant saillie de l'une de ses petites faces, disposées selon la longueur, une languette 6 en forme d'agrafe possédant une zone 7 solidaire de ladite face, et un prolongement 8 parallèle à celle-ci.

Dans l'autre petite face de la lame sont ménagées des lumières longitudinales 9 dont le nombre correspond à celui des agrafes et dont la longueur de chacune correspond à la longueur d'une agrafe. Les lumières 9 sont décalées longitudinalement par rapport aux agrafes 6 d'une valeur correspondant à la longueur de la zone 7 entre une agrafe 6 et la lame proprement dite.

Comme montré au dessin, la zone dans laquelle les deux bords parallèles du flan constituant la lame sont jointifs, est située au niveau d'un angle du profilé, tournée vers l'intérieur du meuble, les agrafes 6 constituant le prolongement de la face 10 de la lame tournée vers l'intérieur du meuble.

Comme il ressort notamment des figures 2 et 3, si la face avant visible 12 de chaque lame est sensiblement plane, la face arrière 10 de celle-ci présente une nervure longitudinale et centrale 13 conférant à cette face arrière une bonne nervosité, et assurant son placage contre l'autre bord du profilé.

Comme montré à la figure 2, chaque lame présente également une découpe 14 dans sa face arrière 10 au niveau de ses deux extrémités. Cette découpe est réalisée avec ménagement d'une languette 15 permettant la fixation d'une barrette 16 destinée à venir prendre appui sur le chemin de guidage de la porte, non représenté au dessin. Chaque barette 16 est réalisée en matière synthétique, de manière à procurer un bon amortissement et éviter au maximum les bruits dus aux ma- nœuvres de la porte.

Comme il ressort du dessin, l'assemblage des différentes lames les unes relativement aux autres est réalisé par engagement d'une agrafe 6 d'une lame dans une lumière longitudinale ménagée dans la lame adjacente. Cet assemblage permet d'assurer la tenue des lames les unes relativement aux autres, tout en permettant leur articulation, comme montré notamment à la figure 4, en vue de permettre l'escamotage des portes 3 et 4 respectivement en haut et en bas de l'armoire.

Les figures 5 à 9 du dessin schématique annexé représentent les différentes phase d'une mode de mise en oeuvre du procédé de fabrication d'une lame conforme à l'invention.

Ce procédé consiste à partir d'un flan 17 de forme rectangulaire représenté à la figure 5, puis à ménager dans celui-ci par grugeage, lumièrage et poinçonnage, les découpes 14, les lumières longitudinales 9 et les agrafes 6. Le flan se trouve alors dans l'état représenté à la figure 6. Il est ensuite procédé à deux opérations simultanées d'emboutissage respectivement en 18 et 19 procurant deux pliages à 90°.

Il est ensuite procédé, par emboutissage, au ménagement de la nervure longitudinale 13 que comporte la face arrière 10, puis enfin, par emboutissage en 20 à la fermeture du profilé constitutif de la lame.

Comme il ressort de ce qui précède, l'invention apporte une grande amélioration à la technique existante en fournissant une lame métallique de conception simple offrant exactement les mêmes avantages fonctionnels et esthétiques que les lames en matière synthétique, et ne nécessitant pas d'éléments annexes d'assemblage, tels que des axes.

## Revendications

1. Lame pour la réalisation de portes de meubles, rideaux, volets ou similaires, ladite lame étant réalisée à partir d'une bande métallique profilée, et étant du type comprenant, d'une part, des languettes (6) en forme d'agrafes faisant saillie sur la petite face de la lame formant le bord inférieur et d'autre part, des lumières longitudinales (9) ménagées sur le bord supérieur de ladite lame et qui sont aptes à recevoir les languettes (6) en forme d'agrafe précitées de la lame située immédiatement au-dessus, afin de réaliser l'accrochage et l'articulation des deux lames considérées, caractérisée en ce que la lame forme un élément tubulaire de section sensiblement rectangulaire, les deux bords parallèles de la bande métallique à partir de laquelle elle est réalisée étant jointifs et étant situés au niveau d'un angle de la lame tournée vers l'intérieur du meuble, les languettes (6) en forme d'agrafes étant constituées par le prolongement de la grande face (10) de la lame tournée vers l'intérieur du meuble, les lumières longitudinales (9) étant ménagées dans l'autre petite face de la lame correspondant à son bord supérieur à proximité de la grande face (10) de la lame prolongée par les agrafes (6), chaque lumière (9) ayant une longueur égale à celle d'une agrafe (6) et étant décalée par rapport à celle-ci du côté de la zone de liaison (7)entre l'agrafe et la lame, d'une longueur sensiblement égale à la longueur de ladite zone (7).

2. Lame selon la revendication 1, caractérisée en ce que sa face (10) tournée vers l'intérieur du meuble n'est pas plane mais présente un pliage longitudinal (13) tourné vers l'extérieur.

3. Procédé de fabrication d'une lame selon l'une quelconque des revendications 1 et 2, caractérisé en ce qu'il consiste à réaliser tout d'abord la coupe à la longueur de la bande métallique destinée à la formation d'une lame, à réaliser par poinçonnage, grugeage et lumièrage des languettes (6) en forme d'agrafes au niveau de l'un des bords de la bande, les lumières (9) orientées longitudinalement à la bande, et les découpes d'extrémité (14) puis à procéder à la mise sous forme tubulaire de la lame par plusieurs emboutissages successifs, assurant la formation de plis longitudinaux dont l'un est ménagé à proximité de la série de lumières (9), et qui sont réalisés de façon que les deux bords parallèles de la bande métallique à partir de laquelle la lame est réalisée soient jointifs et situés à un angle de ladite lame.

4. Procédé selon la revendication 3, caractérisé en ce que, pour mettre la lame sous forme d'élément tubulaire on procède à deux emboutissages formant deux pliages à 90°, à un emboutissage assurant la formation de la nervure longitudinale de la face interne, puis à un dernier emboutissage assurant la fermeture du profilé.

5. Procédé selon la revendication 3, caractérisé en ce que la lame est réalisée à partir d'une bande se présentant sous forme d'un rouleau.

## Patentansprüche

1. Lamelle für die Herstellung von Möbeltüren, Roll-Jalousien, Fensterläden oder dergleichen, welche aus einem profilierten Metallband hergestellt ist und welche einerseits Zungen aufweist, die hakenförmig aus der die Unterseite bildenden Schmalseite der Lamelle vorspringen, und welche andererseits Längsschlitze aufweist, die in der Oberseite der Lamelle ausgebildet sind und zur Aufnahme der genannten hakenförmigen Zungen der unmittelbar darüber angeordneten Lamelle dienen, wobei sie gleichzeitig die Verbindung sowie die gegenseitige gelenkige Lagerung dieser beiden Lamellen bewirken, dadurch gekennzeichnet,
- dass die Lamelle (5) ein röhrenförmiges Bauteil mit einem im wesentlichen rechteckigen Querschnitt ist, wobei die beiden parallelen Längskanten des zu deren Herstellung dienenden Metallbandes im Bereich einer der dem Inneren des Möbelstückes o.dgl. zugewandten Längskanten der Lamelle aneinanderstossen,
- dass die hakenförmigen Zungen (6) in Fortsetzung der dem Inneren des Möbelstückes o.dgl. zugewandten Breitseite (10) der Lamelle (5) angeordnet sind,
- dass die Längsschlitze (9) in der anderen, der Oberseite der Lamelle (5) entsprechenden Schmalseite nahe der Breitseite (10) der Lamelle ausgebildet sind, in deren Verlängerung sich die hakenförmigen Zungen (6) erstrecken, wobei jeder Längsschlitz (9) eine der Länge einer Zunge (6) gleiche Länge hat und dieser gegenüber in Richtung der die Zunge (6) mit der Lamelle (5) verbindenden Verbindungszone (7) um einen Betrag verschoben ist, welcher im wesentlichen der Länge dieser Verbindungszone (7) gleich ist.

2. Lamelle nach Anspruch 1, dadurch gekennzeichnet, dass die dem Inneren des Möbelstükkes o.dgl. zugewandte Seite (10) einen in Längsrichtung verlaufenden, nach aussen gerichteten Abkantknick (13) aufweist.

3. Verfahren zur Herstellung einer Lamelle nach Anspruch 1 oder 2, dadurch gekennzeichnet,
- dass in einem ersten Verfahrensschritt das zur Herstellung einer Lamelle (5) bestimmte Band auf Länge geschnitten wird,
- das durch Stanzen, Ausklinken und Schlitzen die hakenförmigen Zungen (6) im Bereich der Längskanten des Bandes, die in Längsrichtung des Bandes ausgerichteten Längsrichtung des Bandes ausgerichteten Längschlitze (9) und die Ausschnitte (14) am Bandende bearbeitet werden,
- das danach die Lamelle (5) durch mehrere aufeinanderfolgende Abkantvorgänge in ihre Röhrenform gebracht wird, wobei die Abkantvorgänge jeweils längsverlaufende Abkantknicke ergeben, von denen einer in der Nähe der Reihe der Längschlitze (9) verläuft und welche so ausgebildet sind, dass die beiden parallelen Längskanten des zur Herstellung der Lamelle (5) bestimmten Bandes zusammenstossen und im Bereich einer Längskante der Lamelle (5) liegen.

4. Verfahren nach Anspruch 3, dadurch gekennzeichnet, dass zum Formen der Lamelle zu einem röhrenförmigen Bauteil zwei Abkantungen mit Kantenwinkeln von jeweils 90°, eine Abkantung zur Bildung der Längsrippe (13) der Innenseite (10) und sodann eine letzte Abkantung zur Herstellung des geschlossenen Profils durchgeführt werden.

5. Verfahren nach Anspruch 3, dadurch gekennzeichnet, dass die Lamelle (5) aus einem zu einer Rolle gewickelten Band hergestellt wird.

## Claims

A slat for producing furniture doors, curtains, shutters or the like, the said slat being produced from a profiled metal strip and being of the type comprising, on the one hand, tabs (6) in the form of gripping members, projecting over the small face of the slat forming the lower edge and, on the other hand, longitudinal slots (9) provided on the upper edge of the said slat and which can receive the above tabs (6), in the form of gripping members, of the slat situated immediately above, so as to couple and articulate the two slats, characterised in that the slat forms a tubular element with a substantially rectangular section, the two parallel edges of the metal strip from which it is made being contiguous and being situated at a corner of the slat facing the interior of the article of furniture, the tabs (6) in the form of gripping members being formed by extending the large face (10) of the slat facing the interior of the article fo furniture, the longitudinal slots (9) being provided in the other small face of the corresponding slat at its upper edge close to the large face (10) of the slat, extended by the gripping membes (6), each slot (9) having a length equal to that of a gripping member (6) and being offset with respect to the latter on the side of the connecting area (7) between the gripping member and the slat, having a length substantially equal to the length of the said area (7).

2. A slat acording to Claim 1, characterised in that its face (10) turned towards the interior of the article of furniture is not flat but has a longitudinal curve (13) facing the outside.

3. A method of manufacturing a slat according to any one of Claims 1 and 2, characterised in that it consists firstly in cutting to length the metal strip which is to form a slat, producing, by punching, notching and slotting, the tabs (6) in the form of gripping members at one of the edges of the strip, the slots (9) directed longitudinally to the strip, and the end cut-out parts (14), then shaping the slat in a tubular manner by several successive stamping processes, ensuring the formation of longitudinal folds, one of which is provided close to the series of slots (9), and which are produced so that the two parallel edges of the metal strip from which the slat is made are contiguous and situated at a corner of the said slat.

4. A method according to Claim 3, characterised in that two stamping processes, forming two curves at 90°, a stamping process ensuring the formation of the longitudinal rib of the inner face, then a final stamping process ensuring the closure of the profiled part were carried out in order to shape the slat as a tubular element.

5. A method acording to Claim 3, characterised in that the slat is made from a strip which is in the form of a roll.
